# EUROPÄISCHE PATENTSCHRIFT

(11) **EP 1 811 244 B1**
(45) Veröffentlichungstag und Bekanntmachung des Hinweises auf die Patenterteilung: **01.07.2015**
(21) Anmeldenummer: 07000644.0
(22) Anmeldetag: 13.01.2007
(51) Int. Cl.: F24H 9/20, F24H 9/02, F24H 9/06

(54) **Heizgerät mit elektrischen Anschlüssen**
Heating apparatus with electric connection means
Appareil de chauffage avec connexions électriques

(30) Priorität: 19.01.2006 AT 772006
(43) Veröffentlichungstag der Anmeldung: 25.07.2007
(73) Patentinhaber: Vaillant GmbH, 42859 Remscheid (DE)
(72) Erfinder: Burley, Richard, Heanor Derbyshire DE75 7HQ (GB); Leedham, Paul, Sheffield Yorkshire S5 9FD (GB); Mc Gowan, Paul, Ashbourne Derbyshire DE6 3FT (GB)
(74) Vertreter: Hocker, Thomas

(56) Entgegenhaltungen:
- EP-A- 0 192 254
- EP-A- 0 550 324
- EP-A- 1 275 910
- DE-A1- 10 030 131
- DE-U1- 29 713 416

## Beschreibung

Heizgeräte gemäß dem Stand der Technik verfügen über einen Netzanschluss sowie häufig über Leitungen, die zu einem Temperatursensor oder einer externen Regelung führen. Zum Anschluss dieser Leitungen wird in der Regel der Gehäusedeckel entfernt, der Reglerkasten aufgeschraubt, und die Leitungen werden mit Lüsterklemmen festgeschraubt.

Die Druckschrift DE 297 13 416 U1 zeigt ein wandmontiertes Heizgerät mit einer Ausnehmung mit Deckel an der Frontseite. Zur Montage wird der Deckel aufgeklappt, der Netzanschluss abisoliert und mit der Lüsterklemme in der Ausnehmung verbunden. Gleiches gilt für einen optionalen Raumthermostaten. Da wandhängende Heizgeräte häufig an schlecht zugänglichen Stellen montiert werden, stellt diese Art des Anschließens der elektrischen Leitungen eine aufwändige Arbeit dar.

Die Druckschrift EP 1 275 910 A2 zeigt ein Heizgerät zur Wandmontage. Das Gerät verfügt über eine Anschlusseinheit mit Steckerbuchse sowie eine Boilereinheit mit Steckerelement auf der Rückseite. Zur Montage wird die Boilereinheit horizontal in die Anschlusseinheit geschoben, so dass das Steckerelement in die Steckerbuchse einrastet. Zur Montage weiterer elektrischen Verbindungen die Boilereinheit aus der Anschlusseinheit herausgezogen werden; anschließend kann die Anschlusseinheit von der Wand demontiert werden, um die Anschlüsse mit der Wandseite der Steckerbuchse zu verbinden.

Der Erfindung liegt die Aufgabe zugrunde, eine einfache Montage der elektrischen Anschlüsse zu ermöglichen.

Erfindungsgemäß wird dies durch die Merkmale des unabhängigen Anspruchs 1 erreicht.

Gemäß den Merkmalen der abhängigen Ansprüche kann der Stecker über einen Einsatz verfügen. In diesem Einsatz sind die Anschlussleitungen befestigt. In einer vorteilhaften Ausgestaltung wird der Einsatz in den Stecker eingeschoben mit mittels Rastverbindung oder Schraubverbindung mit dem Steckergehäuse zu einer Einheit verbunden.

Die Erfindung wird nun anhand der Figuren detailliert erläutert.
Figur 1 zeigt eine Heizgerät 1 mit einem Steckplatz 2 an der Unterseite des Heizgerätes 1,
Figur 2 zeigt dasselbe Heizgerät 1 mit dem Steckplatz 2, vor dem sich der Stecker 3 befindet,
Figur 3 zeigt das Detail Stecker vor Steckplatz vergrößert,
Figur 4 zeigt den Stecker isoliert,
Figur 5 zeigt den Stecker 3 mit dem Einsatz 4 sowie Lüsterklemmen 5 zum Befestigen der Leitungen. Wie aus den Pfeilen hervorgeht, kann der Einsatz 4 in das Gehäuse des Steckers 3 eingeführt werden.

Das erfindungsgemäße Heizgerät 1 wird an der Wand montiert. Die Kabel zum Anschluss des Reglers und der Spannungsversorgung befinden sich unterhalb des Heizgerätes 1. Diese Leitungen werden in die Lüsterklemmen 5 des Einsatzes 4 an entsprechenden Stellen eingeschraubt. Nun wird der Einsatz 4 in den Stecker 3 eingeschoben und rastet mittels Rastverbindungen ein, so dass Einsatz 4 und Stecker 3 eine Einheit bilden. Der mit den Anschlusskabeln versehene Stecker 3 wird nun in den Steckplatz 2 an der Unterseite des Heizgerätes 1 eingeschoben, wodurch das Heizgerät 1 sowohl mit der Spannungsversorgung als auch mit dem externen Regler verbunden ist.

Erfindungsgemäß sind auch weitere Varianten denkbar. So kann der Steckplatz auch seitlich oder oben angebracht sein.

Es ist auch denkbar, dass an einem Heizgerät mehrere Steckplätze parallel angeordnet sind, so dass der Installateur sich den am besten erreichbaren Steckplatz aussuchen kann. Die nicht benötigten Steckplätze können optional abgedeckt werden, so dass sie vor Schmutz und Feuchtigkeit geschützt sind. Sind mehrere Steckplätze vorhanden, so kann optional an einem Steckplatz die Spannungsversorgung erfolgen, während an einem anderen Steckplatz der externe Regler angeschlossen wird. An einem Steckplatz kann auch ein Sender / Empfänger (z.B. Bluetooth, 466 MHz, oder anderes) angeschlossen werden.

## Patentansprüche

1. Heizgerät (1) für die Wandmontage mit elektrischen Anschlüssen und ein Stecker (3), **dadurch gekennzeichnet, dass** das Heizgerät (1) an mindestens einer anderen Seite als der Montageseite über mindestens einen Steckplatz (2) verfügt, der zur Aufnahme des Steckers (3), welcher Anschlussleitungen für Netzanschluss und Regler enthält, dient.

2. Heizgerät (1) nach Anspruch 1, **dadurch gekennzeichnet, dass** der Stecker (3) über einen Einsatz (4), in welchem die Anschlussleitungen befestigt werden können, verfügt.

3. Heizgerät (1) nach Anspruch 2, **dadurch gekennzeichnet, dass** der Einsatz (4) in den Stecker (3) einschiebbar ist und vorzugsweise mittels Rastverbindung oder Schraubverbindung verbunden wird.

## Claims

1. Heating device (1) for wall mounting with electrical connections and a plug (3), **characterised in that** the heating device (1) has a socket (2) on at least one side other than the mounting side, said socket (2) serving to receive the plug (3) which contains connecting cables for power supply and control units.

2. Heating device (1) according to claim 1, **characterised in that** the plug (3) has a tray (4) in which the connecting cables can be fixed.

3. Heating device (1) according to claim 2, **characterised in that** the tray (4) can be inserted into the plug (3) and is preferably connected by means of snap-on connection or screw connection.

## Revendications

1. Appareil de chauffage (1) pour le montage mural avec des connexions électriques et une prise (3), **caractérisé en ce que** l'appareil de chauffage (1) dispose au niveau d'un autre côté au moins que le côté de montage d'un emplacement (2) destiné à insérer la prise (3), lequel comprend des lignes de raccordement au secteur et un régulateur.

2. Appareil de chauffage (1) selon la revendication 1, **caractérisé en ce que** la prise (3) dispose d'un insert (4) dans lequel les lignes de raccordement peuvent être fixées.

3. Appareil de chauffage (1) selon la revendication 2, **caractérisé en ce que** l'insert (4) peut être enfiché dans la prise (3) et est relié de préférence au moyen d'une liaison d'encliquetage ou d'un raccord vissé.
